# EUROPÄISCHE PATENTANMELDUNG

(11) **EP 0 860 762 A2**
(43) Veröffentlichungstag der Anmeldung: **26.08.1998**
(21) Anmeldenummer: 98101782.5
(22) Anmeldetag: 03.02.1998
(51) Int. Cl.: G05F 1/46

(54) **Schaltungsanordnung und Verfahren zum Erzeugen einer Versorgungsgleichspannung**

(30) Priorität: 25.02.1997 DE 19707422; 25.02.1997 DE 19707423
(71) Anmelder: TEMIC TELEFUNKEN microelectronic GmbH, 74072 Heilbronn (DE)
(72) Erfinder: Fendt, Günter, 86529 Schrobenhausen (DE); Müller, Norbert, 86529 Schrobenhausen (DE)
(74) Vertreter: Maute, Hans-Jürgen, Dipl.-Ing.

(57) **Zusammenfassung**

Die Erfindung lehrt eine Schaltungsanordnung zum Erzeugen einer Versorgungsgleichspannung in Abhängigkeit von einer - nicht konstanten Eingangsgleichspannung in drei Spannungsintervallen, wobei im mittleren Spannungsintervall die Versorgungsspannung auf einem konstanten Nennbetrag gehalten und in den beiden anderen Spannungsintervallen zur Aufrechterhaltung von Notfunktionen die Versorgungsspannung um konstante Differenzbeträge reduziert wird, indem mittels einer Diodenanordnung der erste Differenzbetrag, mittels einer ersten Zenerdiodenanordnung die Konstanthaltung und mittels einer zweiten Zenerdiodenanordnung eine Überbrückung der Diodenanordnung realisiert wird. Außerdem wird ein Verfahren zum Erzeugen einer Ausgangsspannung für eine Stromimpulse aufgeprägte Signalgebereinheit beschrieben, das eine derartige Versorgungsspannung über einen Regelkreis zuführt. Zur Durchführung des Verfahrens eignet sich die erfindungsgemäße Schaltungsanordnung besonders gut.

## Beschreibung

Die Erfindung betrifft eine Schaltungsanordnung zum Erzeugen einer Versorgungsgleichspannung in Abhängigkeit von einer Eingangsgleichspannung gemäß dem Oberbegriff des Patentanspruchs 1 sowie ein Verfahren zum Erzeugen einer Versorgungsgleichspannung für eine Signalgebereinheit gemäß dem Anspruch 7.

Derartige Schaltungsanordnungen werden verwendet, um z.B. Sensoren mit nachgeordneter Signalgebereinheit mit einer Spannung zu versorgen, die so ausgestaltet ist, daß Schwankungen der Eingangsgleichspannung die Funktionsfähigkeit der zu versorgenden Einheit nicht gefährdet. Es hat sich dabei als vorteilhaft herausgestellt, die Spannungsdifferenz, mit dem die Versorgungsspannung für den Verbraucher unter der Eingangsspannung liegt, wie in der Figur 1 dargestellt, bis zu einem ersten Wert der Eingangsspannung auf einen ersten, konstanten Wert zu halten und ab einem bestimmten Wert der Eingangsspannung auf einen zweiten größeren Wert konstant zu halten. Im dazwischen liegenden Übergangsbereich, im Normalbetrieb, bleibt die Versorgungsspannung konstant und ist unabhängig von der Eingangsspannung.

Eine derartige Schaltungsanordnung ist der Patentschrift DE 25 33 199 C3 zu entnehmen. Diese Schaltungsanordnung erzeugt den beschriebenen Verlauf der Versorgungsspannung in Abhängigkeit von der Eingangsspannung über eine komplexe Transistorschaltung, deren Realisierung aufwendig und mit erheblichen Kosten verbunden ist.

Darüber hinaus lehrt die DE 41 31 170 A eine Vorrichtung, bei der mittels einer Zener-Diode (Z-Diode) und eines Komparators sowie einer steuerbaren Stromquelle eine Versorgungsspannung erzeugt wird, welche sich in Intervallen in Abhängigkeit von der anliegenden Eingangsspannung ändert. Auch diese Anordnung erweist sich aufgrund ihrer Komplexität, insbesondere der steuerbaren Stromquelle, als zu aufwendig und kostspielig.

Des weiteren sind im Stand der Technik weitere Schaltungsanordnungen zur Spannungsstabilisierung mit einer Z-Diode bekannt (vergleiche Tietze/Schenk: Halbleiterschaltungstechnik, 10. Auflage 1993, Seite 555 ff.).

Aus dem oben genannten Stand der Technik sind auch Verfahren zum Erzeugen einer solchen Versorgungsgleichspannung zu entnehmen.

Die Versorgungsspannung wird dabei aus einer nicht konstanten Eingangsgleichspannung, beispielsweise einer Batterie, gewonnen und für die Signalgebereinheit bereitgestellt. Die Signalübertragung von der Signalgebereinheit zu einer Auswerteschaltung erfolgt dabei durch der Versorgungsspannung aufgeprägte Stromimpulse, die für die Signalgebereinheit erforderliche Versorgungsgleichspannung wird vorzugsweise auf einen konstanten Nennbetrag gehalten, welcher eine sichere Signalübertragung und Signalwiedererkennung gewährleistet und außerdem für der Signalgebereinheit nachgeordnete Schaltungselemente, beispielsweise Sensoren, erforderlich ist.

Ein bevorzugtes Anwendungsgebiet solcher Verfahren ist die Kopplung von dezentralen Sensorsystemen mit einer zentralen Steuerelektronik in Kraftfahrzeugen, wo die ausgelagerten Sensoren und die zugehörigen Signalgebereinheiten nicht mehr direkt von der Bordnetzspannung, sondern indirekt vom Zentralsteuergerät mittels einer Stromschnittstelle versorgt werden. Dabei werden vom Zentralsteuergerät die Stromänderungen auf der Energieversorgungsleitung zur ausgelagerten Signalgebereinheit ausgewertet.

Aufgrund der ohmschen und kapazitiven Anteile der Sensor- und Signalgebereinheit sowie der elektrischen Leitungen wirkt sich jede Spannungsänderung im Zentralsteuergerät als eine Stromänderung aus, die die aufgeprägten Stromimpulse stört. Die Signalauswertung ist somit besonders störanfällig gegenüber Versorgungsspannungsschwankungen.

Aufgabe der Erfindung ist es, eine Schaltungsanordnung zum Erzeugen einer Versorgungsgleichspannung anzugeben, mit der der oben beschriebene Verlauf der Versorgungsgleichspannung in Abhängigkeit der Eingangsgleichspannung auf einfache Weise erzielt werden kann. Aufgabe ist es weiterhin, ein Verfahren zum Erzeugen einer Versorgungsgleichspannung für eine Signalgebereinheit aufzuzeigen, bei dem Schwankungen der Eingangsgleichspannung die Stromsignalübertragung weitgehend nicht behindern.

Die Aufgabe ist durch die Merkmale des Patentanspruchs 1 für die Schaltungsanordnung sowie durch den Anspruch 7 für das Verfahren gelöst.

Die Schaltungsanordnung erzeugt den gewünschten Verlauf der Versorgungsgleichspannung in Abhängigkeit von der Eingangsgleichspannung mittels einer überraschend einfachen Schaltungsanordnung, basierend auf zwei Z-Diodenanordnungen. Vorteilhafte Weiterbildungen der Erfindung werden in den Patentansprüchen 2 bis 6 beschrieben. Diese beschreiben insbesondere die Dimensionierung der einzelnen Bauelemente. Die Regelkreisnachführung gemäß Patentanspruch 5 ermöglicht eine rückwirkungsfreie Stromentkopplung der Schaltungsanordnung.

Die in dieser Schaltungsanordnung auf so vorteilhafte und einfache Weise umgesetzte rückkopplungsfreie Nachführung der Versorgungsspannung ist für ein Verfahren zum Erzeugen einer Versorgungsgleichspannung für eine Signalgebereinheit äußerst vorteilhaft einsetzbar.

Es wird in Abhängigkeit von der Eingangsgleichspannung in mehreren Intervallen eine Versorgungsgleichspannung bereitgestellt, die über einen Regelkreis die Versorgungsgleichspannung am Anschluß zur Signalgebereinheit der erzeugten Versorgungsgleichspannung rückwirkungsfrei nachführt. Dabei werden vorzugsweise drei zusammenhängende Eingangsspannungsintervalle unterschieden. In einem ersten Spannungsintervall wird die Versorgungsgleichspannung der Eingangsgleichspannung um einen konstanten ersten Betrag reduziert nachgeführt, wodurch ein Notbetrieb der Signalgebereinheit gewährleistet wird und außerdem die Auswerteschaltung die Signale der Signalgebereinheit auswerten kann, auch wenn diese reduziert sind. In einem sich anschließenden zweiten Spannungsintervall wird die Versorgungsgleichspannung mit einem konstanten Nennbetrag bereitgestellt. Das heißt, es erfolgt eine Spannungskompensation für den Normalbetriebszustand. Falls jedoch die Eingangsgleichspannung dieses zweite Spannungsintervall überschreitet, folgt die Versorgungsgleichspannung reduziert um einen zweiten konstanten Betrag der Eingangsgleichspannung. Die erfinderische Lösung gewährleistet auch außerhalb des im Normalbetrieb anliegenden kompensierten Spannungsbereichs definierte Zustände an der Signalgebereinheit und somit eine bestmögliche Aufrechterhaltung des Betriebs der Signalgebereinheit sowie der Auswerteschaltung bspw. bei Eingangsspannungsschwankungen. Dieses für die Signalübertragung mittels des Signalstroms so vorteilhafte Verfahren läßt sich überaus einfach und wirksam durch die Schaltungsanordnung gemäß einem der Ansprüche 1 bis 5 realisieren, wobei grundsätzlich auch andere Schaltungsanordnungen, wie aus der noch nicht offengelegten Patentanmeldung DE 196 07 802 (EP 0 793 159) zur Erzeugung der drei Spannungsintervalle eingesetzt werden können. Diese Schaltungsanordnungen müssen dann für das Verfahren entsprechend der Merkmale des Anspruchs 7 in den Regelkreis eingeordnet werden, der die Ausgangsspannung am Anschluß zur Signalgebereinheit (Sat) der erzeugten Versorgungsgleichspannung nachführt und für die Rückwirkungsfreiheit sorgt.

Die Erfindung wird nachfolgend anhand von Ausführungsbeispielen und Figuren näher erläutert. Es zeigt:
- Figur 1:: die Versorgungsspannung in Abhängigkeit der anliegenden Eingangsgleichspannung,
- Figur 2: ein Blockschaltbild des Verfahrens,
- Figur 3: Blockschaltbild der Gesamtanordnung aus der Schaltungsanordnung zum Erzeugen der Versorgungsgleichspannung, dem Regelkreis, der Signalgebereinheit und der zugeordneten Auswerteschaltung
- Figur 4a: Stromimpulse der Signalgebereinheit
- Figur 4b: Spannung an der Signalgebereinheit
- Figur 4c: Ausgangspegel der Auswerteschaltung
- Figur 4d: Basisstrom des Längstransistors im Regelkreis
- Figur 5: Detailansicht der Schaltungsanordnung zum Erzeugen der Versorgungsgleichspannung aus der Eingangsgleichspannung

Figur 1 zeigt die drei Spannungsintervalle I₁, I₂, I₃ der Eingangsgleichspannung U_{batt} sowie die zugeordnete ausgangsseitige Versorgungsspannung Uₒᵤₜ. Wie im ersten Intervall I₁ zu erkennen, wird in diesem Bereich die Versorgungsgleichspannung der Eingangsgleichspannung U_{batt} um einen konstanten ersten Betrag ΔU₁ reduziert nachgeführt. Im Intervall I₂, dem Normalbetrieb, wird die Versorgungsspannung Uₒᵤₜ auf der gewünschten Nennspannung Uₙₑₙₙ gehalten. Überschreitet jedoch die Eingangsspannung U_{batt} dieses zweite Spannungsintervall I₂, wird im Spannungsintervall I₃ eine Ausgangsspannung Uₒᵤₜ erzeugt, die reduziert um einen zweiten konstanten Betrag ΔU₂ der Eingangsspannung U_{batt} folgt. Die mögliche schaltungstechnische Umsetzung wird im Zusammenhangmit den Figuren 3 und 5 noch näher erläutert.

Figur 2 zeigt nun ein Blockschaltbild des Verfahrens. Die Eingangsgleichspannung U_{batt} kann über die Grenzen des Intervalls I1 hinaus schwanken, beispielsweise bei einer Batterie durch Temperatureinflüsse oder andere Lastelemente. Die Schaltungsanordnung 1 erzeugt, wie in Fig. 1 skizziert, aus der Eingangsgleichspannung zunächst die Versorgungsgleichspannung U_{z} , während der Regelkreis 2 die Ausgangsspannung Uₒᵤₜ am Anschluß zu der zu versorgenden Einheit (bspw. eine Signalgebereinheit (Sat), vgl. Ausführungsbeispiel gemäß Fig. 3) der von der Schaltungsanordnung 1 erzeugten Versorgungsgleichspannung U_{z} nach führt.

Die in dem in Fig. 3 noch näher erläuterten Ausführungsbeispiel von der Signalgebereinheit Sat erzeugten Stromimpulse I_{signal} führen nicht zu Schwankungen der anliegenden Ausgangsspannung Uₒᵤₜ, da der zwischengeschaltene Regelkreis 2 diese sofort kompensiert, und zwar ohne Rückwirkung auf die Schaltungsanordnung 1.

Figur 3 zeigt Blockschaltbild der Gesamtanordnung aus:
- Schaltungsanordnung zum Erzeugen der Versorgungsgleichspannung 1,
- dem Regelkreis 2
- der Signalgebereinheit Sat und
- der zugeordneten Auswerteschaltung (Iₘₑₛₛ).

Da die Schaltungsanordnung zum Erzeugen der Versorgungsgleichspannung 1 in Figur 5 nochmals im Detail gezeigt wird, diser Teil für beide Figuren zusammen beschrieben werden.

Figuren 3 und 5 zeigen den Eingang mit der nichtkompensierten, nichtkonstanten Eingangsgleichspannung U_{Batt}, beispielsweise ein Anschluß zu einer Autobatterie. Ausgehend von der Eingangsgleichspannung U_{Batt} befinden sich ein erster Strompfad I₁ sowie parallel zu diesem ein zweiter Strompfad I₂. In I₁ ist eine Anzahl n seriell geschalteter Dioden D₁...Dₙ in Durchlaßrichtung gepolt angeordnet, wobei die Anzahl n der Dioden D den ersten konstanten Betrag ΔU₁ bestimmt. Um einen Spannungsabfall über den Dioden D₁...Dₙ sicherzustellen, sind diese über einen ersten Widerstand R₁ auf Masse geschaltet, so daß ein Diodenstrom entsteht, der so groß ist, daß die Dioden D₁...Dₙ in den Durchlaßbereich gesteuert werden. Andererseits ist die letzte Diode (in Fig. 3 D₂ , in Fig. 5 Dₙ) über einen zweiten, hochohmigen Widerstand R₂ auf den Ausgang der Versorgungsgleichspannung U_{z} geschaltet. Parallel zu der Anordnung im ersten Strompfad I₁ befindet sich ein Strompfad I₂, der ausgehend von der Eingangsgleichspannung U_{Batt} eine Z-Diode Z₁ zum Ausgang U_{z} hin aufweist. Des weiteren ist der Ausgang der Versorgungsgleichspannung U_{z} über einen dritten Widerstand R₃ und in Reihe dazu eine zweite Z-Diodenanordnung Z₂ auf Masse geschaltet.

Der in Fig. 1 bereits gezeigte Verlauf der Versorgungsgleichspannung U_{z} ergibt sich dabei schaltungstechnisch wie nachfolgend dargestellt:

Im ersten Spannungsintervall I₁ der Eingangsgleichspannung U_{Batt} wird bis zum Erreichen der Zenerspannung der Z₂ die Versorgungsgleichspannung U_{z} reduziert um den Spannungsabfall U_{D} über den Dioden D₁...Dₙ konstant zur Eingangsgleichspannung U_{Batt} nachgeführt. Übersteigt nun die Eingangsgleichspannung U_{Batt} den Wert von Z₂, wird die zweite Zenerdiode Z₂ leitend. Der Strom durch die Dioden D₁...Dₙ kann somit sowohl über den Widerstand R₁ als auch parallel zu diesem durch die Reihenanordnung von R₂, R₃ und Z₂ nach Masse fließen. Es entsteht ein Spannungsteiler aus den Widerständen R₂ und R₃, wobei R₂ gegenüber R₃ um den Faktor 100 hochohmiger gewählt wurde, so daß eine Spannungsänderung der Eingangsgleichspannung U_{Batt} um den Faktor 100 kleiner und somit nicht nachweisbar auf die D₁...Dₙ wirkt. Es wird eine Kompensation der Eingangsgleichspannungsänderungen, bspw.der Batteriespannungsschwankungen erreicht. Überschreitet die Eingangsgleichspannung U_{Batt} jedoch einen Wert, der rund UZ₂ plus UZ₁ ist, wird auch die erste Zenerdiode Z₁ im zweiten Strompfad I₂ leitend. Damit werden die Dioden sowie der Widerstand R₂ überbrückt. Der Spannungsteiler zwischen R₂ und R₃ ist aufgehoben. Die Versorgungsgleichspannung U_{z} folgt nun in einen zweiten konstanten Betrag ΔU₂ der Eingangsgleichspannung U_{Batt}, wobei der zweite Betrag ΔU₂ weitgehend von der Spannung UZ₁ bestimmt wird. Die Zenerdiodenanordnungen Z₁ und Z₂ können dabei sowohl einfache Z-Dioden als auch temperaturkompensierte Zenerdiodenanordnungen, beispielsweise durch Reihenschaltung mit temperaturkompensierenden Dioden mit entsprechend anderem Temperaturkoeffizienten realisiert werden. Es entsteht die gewünschte Abhängigkeit der Versorgungsgleichspannung U_{z} von der anliegenden Eingangsgleichspannung U_{batt}. Selbstverständlich kann diese Ausgestaltung der Schaltungsanordnung gemäß Figur 5 auch für andere Verwendungen als die in Fig. 3 gezeigte, also ohne Signalgebereinheit zur Stromsignalisierung sowie zugehörige Auswerteschaltung bzw. den Regelkreis 2 aufgrund ihrer Einfachheit vorteilhaft eingesetzt werden.

Betrachtet man nun aus gehend von der diskutierten Schaltungsanordnung 1 die Gesamtanordnung gemäß Fig. 3, so zeigt diese die bevorzugte Verwendung der Schaltungsanordnung zur Spannungsversorgung einer Signalgebereinheit Sat, wobei diese über einen Regelkreis 2 angesteuert wird. Anstelle der besonders bevorzugten Ausgestaltung der Schaltungsanordnung 1 gemäß Fig. 5 könnte grundsätzlich auch eine andere geeignte Schaltungsanordnung, bspw. die in der DE 196 07 802 (EP 0 793 159) beschriebene, vor den Regelkreis 2 angeordnet werden, wobei die Ausgestaltung der Schaltungsanordnung 1 gemäß Fig. 5 die bereits beschriebenen Vorteile aufweist.

Der Regelkreis 2 gleicht unabhängig von der Ausgestaltung der Schaltungsanordnung 1 die Ausgangsspannung Uₒᵤₜ mit der eingangsseitig anliegenden Versorgungsgleichspannung U_{z} ab. Die Signalgebereinheit Sat weist einerseits einen Ruhestrompfad I_{R}, andererseits einen Signalstrompfad I_{signal} auf. Bekanntlich kann dies bspw. durch schaltbare Signallasten erreicht werden. Eingangsseitig ist zwischen dem Regelkreis 2 und dem umkompensierten, auf U_{batt} liegenden Eingang der Schaltungsanordnung 1 die Auswerteschaltung Iₘₑₛₛ angeordnet, die über einen Stromspiegel, gebildet aus den Transistoren T₂ und T₃, sowie den Widerständen RM₁ und RM₂ sowie einer Konstantstromquelle den von der Signalgebereinheit Sat gesandten Signalstrom I_{signal} auswertet, indem ein Komparator K₂ die Spannungsabfälle über den Widerständen RM₁ und RM₂ vergleicht und das Ausgangssignal S zur weiteren Verarbeitung beispielsweise an einen Mikroprozessor leitet. Der Regelkreis 2 wird gebildet aus einem Komparator K₁, an dessen Ausgang sich der Widerstand R_{K} und der Transistor T_{K} befindet, wobei der Transistor T_{K} als Längstransistor mit der Basis zum Komparator K₁ und mit dem Emitter zur Signalgebereinheit Sat geschaltet ist. Die von der Schaltungsanordnung 1 erzeugte Versorgungsgleichspannung U_{z} wird im Komparator K₁ mit Uₒᵤₜ verglichen und Uₒᵤₜ entsprechend nachgesteuert.

Die in diesem Ausführungsbeispiel erheblichen Stromimpulse I_{signal} in Höhe von 40 mA zur Signalübertragung wirken faktisch, entkoppelt durch den Regelkreis 2, nicht auf die versorgungsspannungserzeugende Schaltungsanordnung 1. Die Stromimpulse I_{signal} werden quasi unbeeinflußt durch den Transistor TK zur den Strom messenden Auswerteschaltung Iₘₑₛₛ geleitet und dort erkannt. Die Spannung über der Auswerteschaltung Iₘₑₛₛ ergibt sich dabei als Differenzbetrag zwischen der Eingangsgleichspannung U_{Batt} und der Ausgangsspannung Uₒᵤₜ an der Signalgebereinheit Sat sowie den Spannungsabfall über dem Transistor TK. Die Differenz ist durch das verwendete Verfahren begrenzt und liegt damit in etwa zwischen den Beträgen ΔU₁ und ΔU₂ . Die Funktionsfähigkeit der Auswerteschaltung I_{Mess} ist somit durch die Schaltungsanordnung 1 und den Regelkreis 2 sichergestellt, auch wenn die Eingangsgleichspannung U_{Batt} stark von der gewünschten Nennspannung Uₙₑₙₙ abweicht.

Figur 4 zeigt die Funktionsverläufe von charakteristischen Größen in der in Figur 3 gezeigten Schaltungsanordnung. So zeigt Figur 4a die Stromimpulse I_{signal} zuzüglich dem konstanten Ruhestrom Iᵣ. Diagramm 4b zeigt die Ausgangsspannung Uₒᵤₜ an der Signalgebereinheit Sat. Die Ausgangsspannung Uₒᵤₜ weist extrem kurze Ausschläge in den Flankenmomenten des Signalstroms I_{signal} auf, wird jedoch vom Regelkreis 2 sofort wieder auf den eingestellten Betriebspunkt zurückgeführt, indem der Basisstrom im Regelkreis 2 anspricht (vgl. Fig. 4d). Am Ausgang S der Auswerteschaltung Iₘₑₛₛ kommt das Signal unverfälscht an (vgl. Fig. 4c).

## Patentansprüche

1. Schaltungsanordnung zum Erzeugen einer Versorgungsgleichspannung (U_{z}) an einem Ausgang in Abhängigkeit von einer eingangsseitig anliegenden, nicht konstanten Eingangsgleichspannung (U_{batt}),
i1) bei der in einem ersten Spannungsintervall (I₁) die Eingangsgleichspannung (U_{Batt}) um einen konstanten ersten Betrag (ΔU₁) reduziert übertragen,
i2) in einem sich anschließenden zweiten Spannungsintervall (I₂) die Versorgungsgleichspannung (U_{z}) konstant (Uₙₑₙₙ) gehalten wird und,
i3) falls die Eingangsgleichspannung (U_{Batt}) dieses zweite Spannungsintervall (I₂) überschreitet, die ausgangsseitige Versorgungsgleichspannung (U_{z}) um einen zweiten konstanten Betrag (ΔU₂) der Eingangsgleichspannung (U_{Batt}) folgt,
**dadurch gekennzeichnet, daß**
a) ausgehend von der Eingangsgleichspannung (U_{Batt}) in einem ersten Strompfad sich in Durchlaßrichtung gepolt eine Anzahl (n) seriell geschalteter Dioden (D₁...Dₙ) befinden, die einerseits über einen ersten Widerstand (R₁) auf Masse und andererseits über einen zweiten, hochohmigen Widerstand (R₂) an den Ausgang der Versorgungsgleichspannung (U_{z}) geschaltet sind,
b) parallel zu dem ersten Strompfad ein zweiter Strompfad von der Eingangsgleichspannung (U_{Batt}) aus über eine erste Zener-Diodenanordnung (Z₁) auf den Ausgang geschaltet ist und
c) der Ausgang der Versorgungsgleichspannung (U_{z}) über einen dritten Widerstand (R₃) und in Reihe dazu eine zweite Zener-Diodenanordnung (Z₂) auf Masse geschaltet ist.

2. Schaltungsanordnung nach Anspruch 1, dadurch gekennzeichnet, daß der erste Betrag (ΔU₁) der Reduzierung der Ausgangs- gegenüber der Eingangsgleichspannung (U_{Batt}) durch die Anzahl der Dioden sowie die Zenerspannungen der ersten und zweiten Zenerdiodenanordnung (Z₁, Z₂) bestimmt wird.

3. Schaltungsanordnung nach Anspruch 1, dadurch gekennzeichnet, daß die Zenerspannung der zweiten Zenerdiodenanordnung (Z₂) die Grenze zwischen erstem und zweitem Spannungsintervall (I₁/I₂) bestimmt.

4. Schaltungsanordnung nach Anspruch 1, dadurch gekennzeichnet, daß die Zenerspannung der ersten Zenerdiodenanordnung (Z₁) größer als die Zenerspannung der zweiten Zenerdiodenanordnung (Z₂) ist und die obere Grenze des zweiten Spannungsintervalls (I₂) bestimmt.

5. Schaltungsanordnung nach einem der voranstehenden Patentansprüche, dadurch gekennzeichnet, daß am Ausgang der Schaltungsanordnung (1) zur zu versorgenden Einheit (SAT) hin ein Regelkreis (2) angefügt ,wird, derart, daß die von dem Regelkreis (2) erzeugte Ausgangsspannung (Uₒᵤₜ) für die zu versorgende Einheit (SAT) der Versorgungsspannung (U_{z}) nachgeführt wird.

6. Verwendung der Schaltungsanordnung nach einem der voranstehenden Patentansprüche zur Versorgung von Sensoreinheiten in Kraftfahrzeugen.

7. Verfahren zum Erzeugen einer Ausgangsspannung (Uₒᵤₜ) für eine Signalgebereinheit (Sat), bei der die Ausgangsspannung (Uₒᵤₜ) aus einer nicht konstanten Eingangsgleichspannung (U_{Batt}) gewonnen und für die Signalgebereinheit (Sat) vorzugsweise mit einem konstanten Nennbetrag (Uₙₑₙₙ) bereitgestellt wird,
wobei die Signalgebereinheit (Sat) durch der Ausgangsspannung (Uₒᵤₜ) aufgeprägte Stromimpulse (I_{signal}) Signale an eine Auswerteschaltung (Iₘₑₛₛ) überträgt, **wobei**
i) eine Versorgungsgleichspannung (U_{z}) in Abhängigkeit von der Eingangsgleichspannung (U_{Batt}) in vorzugsweise drei zusammenhängenden Eingangsspannungsintervallen (I₁, I₂, I₃) unterschiedlich bereitgestellt wird derart, daß
i1) die Eingangsgleichspannung (U_{Batt}) in einem ersten Spannungsintervall (I₁) um einen konstanten ersten Betrag (ΔU₁) reduziert übertragen wird,
i2) in einem sich anschließenden zweiten Spannungsintervall (I₂) die Versorgungsgleichspannung (U_{z}) mit einem konstanten Nennbetrag (Uₙₑₙₙ) bereitstellt wird und,
i3) falls die Eingangsspannung (U_{Batt}) dieses zweite Spannungsintervall (I₂) überschreitet, Versorgungsgleichspannung (U_{z}) reduziert um einen zweiten konstanten Betrag (ΔU₂) der Eingangsspannung folgt,
**und**
b) ein Regelkreis (2) die Ausgangsspannung (Uₒᵤₜ) am Ausgang zur Signalgebereinheit (Sat) der erzeugten Versorgungsgleichspannung (U_{z}) nachführt.

8. Verfahren nach Anspruch 7, **dadurch gekennzeichnet, daß** zur Erzeugung der Versorgungsgleichspannung ( U_{z}) eine Schaltungsanordnung (1) nach einem der voranstehenden Patentansprüche 1 bis 5 verwendet wird.
